# EUROPÄISCHE PATENTSCHRIFT

(11) **EP 2 455 568 B1**
(45) Veröffentlichungstag und Bekanntmachung des Hinweises auf die Patenterteilung: **14.09.2016**
(21) Anmeldenummer: 11189289.9
(22) Anmeldetag: 16.11.2011
(51) Int. Cl.: E05D 11/00, E05D 7/04, E05D 5/10, E05D 7/08

(54) **Scharnierband mit Montagehilfe zur Montage von Duschabtrennungen**
Hinge with assembly aid for installing shower partitions
Charnière dotée d'une aide au montage pour le montage de séparations de douches

(30) Priorität: 22.11.2010 DE 202010015628 U
(43) Veröffentlichungstag der Anmeldung: 23.05.2012
(73) Patentinhaber: KERMI GmbH, 94447 Plattling (DE)
(72) Erfinder: Zissler, Horst, 94336 Windberg (DE)
(74) Vertreter: Patentanwälte Bressel und Partner mbB

(56) Entgegenhaltungen:
- EP-A2- 1 382 783
- WO-A2-03/097974
- DE-U1- 20 112 682
- FR-A1- 2 330 362

## Beschreibung

Die Erfindung betrifft ein Scharnierband mit Montagehilfe zur Montage von Duschabtrennungen mit einem an einer Wand angeordneten Festfeld und einer am Festfeld anzubringenden Tür oder dgl. nach dem Oberbegriff des Anspruchs 1.

Bei der Montage von Duschabtrennungen, vorzugsweise in Ganzglasausführung, mit einem an einer Wand zu montierenden Festfeldabschnitt und einem daran zu montierenden Türabschnitt, hat es sich als nachteilig erwiesen, dass für den Festfeldabschnitt bei schiefen, unebenen Wänden und/oder Untergründen (Duschtassen, Boarde oder andere Ablaufsysteme bei bodengleichen, barrierefreien Duschabtrennungen) keine ausreichenden Justiermöglichkeiten vorhanden sind, um dadurch entstehende Abweichungen bei der Montage eines Türabschnitts an diesen Festfeldabschnitt auszugleichen.

Zum Ausgleich vorhandener Abweichungen von der Lotrechten muss daher aufwendig mit Hilfsmitteln gearbeitet werden. Das Festfeld wird dabei beispielsweise mit Unterlegblättchen, Klebeband, Stützen etc. ausgerichtet bzw. bis zur Versiegelung in der Regel mit Silikon an einem bestimmten Punkt festgehalten. Derartige Mittel stellen jedoch nur einen Notbehelf dar und beeinträchtigen häufig das Montagebild.

Das Problem wird bereits in der EP 1 382783 A2 beschrieben und findet seine Lösung in einem aufwendig ausgebildeten Scharnierband aus zwei Bandteilen zum Wandanschluss von Fenstern oder Türen, wobei das erste Bandteil mit Befestigungsöffnungen für den Wandanschluss versehen ist und das zweite Bandteil der Befestigung einer Glasscheibe dient. Das erste Bandteil ist dabei mehrteilig ausgebildet und besteht aus einer höhenverstellbaren Wandanschlussplatte, einer daran kippbar abgestützten Zwischenplatte zur Neigungsverstellung und einer daran anliegenden Gelenkanschlussplatte, die unter Einschluss der kippbaren Zwischenplatte mit der Wandanschlussplatte fest verschraubbar ist.

In der DE 201 12 682 U1 wird ein Scharnier der gattungsgemäßen Art beschrieben, welches für eine Schwenktür, insbesondere einer Duschabtrennung, ausgebildet ist. Bei diesem Scharnier weisen die Lagerteile Ränder und sogenannte Kennzeichnungen auf, die der Erleichterung der Montage dienen.

Der Erfindung liegt von daher die Aufgabe zugrunde, ein Scharnierband nach dem Oberbegriff des Anspruchs 1 so auszubilden, dass auch bei größeren Abweichungen an Bauwerkswänden und/oder Untergründe eine lotrechte Montage in einfacher Weise und ohne weitere zusätzliche Hilfsmittel erfolgen kann.

Diese Aufgabe findet ihre Lösung gemäß der Erfindung in einem Scharnierband mit Montagehilfe nach dem Oberbegriff des Anspruchs 1 dadurch, dass im Gelenkarm des ersten Bandteils des unteren Scharnierbandes eine Montagehilfe integriert ist, die eine verstellbare Bundschraube umfasst, wobei durch den Druck der Bundschraube auf den Untergrund das Festfeld der Duschabtrennung fixierbar ist, wobei die Bundschraube vorteilhaft über ein in einer Bohrung im Gelenkarm unterhalb des Gelenkbolzens angeordnetes Gewinde höhenverstellbar ist. Nach einem besonderen Merkmal der Erfindung ist vorgesehen, dass zur Verstellung der Montagehilfe im Gelenkbolzen eine durchgehende vertikale Bohrung als Zugang für ein Werkzeug zur Verstellung der in der Bohrung angeordneten Bundschraube vorgesehen ist.

Besonders vorteilhaft ist die Bundschraube an ihrer zum Untergrund gerichteten Seite rutschfest ausgebildet bzw. mit einem rutschfesten Teil versehen, wodurch eine noch stabilere Fixierung erreicht wird und ein Ausweichen des Festfeldes während der Montage der Duschabtrennung verhindert wird.

Ein bevorzugtes Ausführungsbeispiel der Erfindung ist in der Zeichnung schematisch dargestellt. Es zeigen
- Fig. 1: Bestandteil eines unteren Scharnierbandes in perspektivischer Ansicht,
- Fig. 2: einen Festfeldabschnitt einer Duschabtrennung mit Bestandteilen eines oberen und unteren Scharnierbandes,
- Fig. 3: eine Schnittdarstellung durch einen Gelenkarm.

Das erfindungsgemäße Scharnierband dient zur Montage von Duschabtrennungen mit einem an einer Wand angeordneten Festfeld 10 und einer am Festfeld anzubringenden Tür oder dgl., wobei das Festfeld mittels Beschlägen 11, 12 an der Wand befestigt ist und die Tür mittels einem oberen und einem unteren Scharnierband 1,1', jeweils bestehend aus zwei Bandteilen mit dem Festfeld gelenkig verbindbar ist.

In der Fig. 1 ist lediglich ein derartiges Festfeld 10 mit den Beschlägen 11, 12 zur Wandbefestigung dargestellt. Weiter wird nur das jeweils erste Bandteil 2, des Scharnierbandes 1 gezeigt, welches mit dem Festfeldabschnitt 10 verbunden ist. Das zweite Bandteil, welches der Befestigung bzw. Verbindung mit der Tür dient ist nicht dargestellt. Wie aus den Fig. 2 und 3 ersichtlich, ist in einer Öffnung bzw. Bohrung 2.3 im Gelenkarm 2.1 des ersten Bandteils 2 des unteren Scharnierbandes 1 eine Montagehilfe 3 integriert, welche aus einer in Richtung Untergrund der Duschabtrennung verstellbaren Bundschraube 4 besteht. Durch den Druck der Bundschraube 4 auf den Untergrund bzw. Boden ist das Festfeld 10 fixierbar. Die Bundschraube 4 ist vorzugsweise über ein Werkzeug 5 und ein Gewinde 2.4 im Gelenkarm 2.1 verstellbar. Die Bundschraube 4 ist an ihrer zum Untergrund gerichteten Seite rutschfest ausgebildet bzw. mit einem rutschfesten Teil 6 versehen. Zur Verstellung wird die Bundschraube 4 mit einem Werkzeug 5, vorzugsweise einem Innensechskantschlüssel bewegt. Als Zugang für das Werkzeug 5 zur Verstellung der in der Bohrung 2.3 angeordneten Bundschraube 4 ist im Gelenkbolzen 2.2 eine durchgehende vertikale Bohrung 2.5 vorgesehen. Durch Verstellung der Bundschraube 4 wird diese mittels des Gewindes 2.4 im Gelenkarm 2.1 in der Höhe verstellt. Dabei drückt die Bundschraube 4 so stark auf den Untergrund (Boden, Duschtasse, Board), dass dadurch ein seitliches Ausweichen des Festfeldes 10 verhindert wird.

## Patentansprüche

1. Scharnierband (1) mit Montagehilfe (3) zur Montage von Duschabtrennungen mit einem an einer Wand angeordneten Festfeld (10) und einer am Festfeld (10) anzubringenden Tür oder dgl., wobei das Festfeld (10) mittels Beschlägen (11,12) an der Wand befestigt ist und die Tür mittels einem oberen und einem unteren Scharnierband (1,1') mit dem Festfeld (10) gelenkig verbindbar ist, wobei das Scharnierband (1) jeweils aus zwei Bandteilen besteht, die mittels eines Gelenkbolzens gelenkig verbunden sind, wobei das erste Bandteil (2) mit dem Festfeldabschnitt verbindbar ist und das zweite Bandteil der Befestigung der Tür dient, und mindestens in einem Scharnierband (1) im Gelenkarm (2.1) eines Bandteils (2) eine Montagehilfe (3) integriert ist, **dadurch gekennzeichnet, dass** die Montagehilfe (3) im Gelenkarm (2.1) des ersten Bandteils (2) des unteren Scharnierbandes (1) eine in Richtung Untergrund der Duschabtrennung verstellbare Bundschraube (4) umfasst, wobei durch den dabei erzeugten Druck der Bundschraube (4) auf den Untergrund das Festfeld (10) fixierbar ist.

2. Scharnierband nach Anspruch 1, **dadurch gekennzeichnet, dass** die Bundschraube (4) über ein in einer Bohrung (2.3) im Gelenkarm (2.1) unterhalb des Gelenkbolzens (2.2) angeordnetes Gewinde (2.4) verstellbar ist.

3. Scharnierband nach den Ansprüchen 1 und 2, **dadurch gekennzeichnet, dass** im Gelenkbolzen (2.2) eine durchgehende vertikale Bohrung (2.5) als Zugang für ein Werkzeug (5) zur Verstellung der in der Bohrung (2.3) angeordneten Bundschraube (4) vorgesehen ist.

4. Scharnierband nach den Ansprüchen 1 bis 3, **dadurch gekennzeichnet, dass** die Bundschraube (4) an ihrer zum Untergrund gerichteten Seite mit einem rutschfesten Teil (6) verbunden ist.

## Claims

1. Hinge strip (1) with assembly aid (3) for installing shower partitions, with a fixed frame (10) arranged on a wall, and a door or the like to be attached to the fixed frame, wherein the fixed frame (10) is secured to the wall by fittings (11, 12) and the door can be connected in articulated fashion to the fixed frame by means of an upper and a lower hinge strip (1, 1'), wherein the hinge strip (1) consists in each case of two strip sections which are connected in articulated fashion by means of a joint pin, wherein the first strip part (2) can be connected to the fixed frame section and the second strip part (2) serves to secure the door, and integrated in at least in one hinge strip (1) in the jointed arm (2.1) of a strip part (2) is an assembly aid (3), **characterised in that** the assembly aid (3) in the jointed arm (2.1) of the first strip part (2) of the lower hinge strip (1) comprises a collar screw (4) which is adjustable in the direction of the substrate of the shower partition, wherein, due to the pressure exerted in this situation by the collar screw (4) onto the substrate, the fixed frame (10) can be secured.

2. Hinge strip according to claim 1, **characterised in that** the collar screw (4) can be adjusted by means of a thread (2.4) arranged in a borehole (2.3) in the jointed arm (2.1) beneath the joint pin (2.2).

3. Hinge strip according to claim 1 and 2, **characterised in that** a continuous vertical borehole (2.5) is provided in the joint pin (2.2) as access for a tool (5), in order to adjust the collar screw (4) arranged in the borehole (2.3).

4. Hinge strip according to claims 1 to 3, **characterised in that** the collar screw (4) is connected to a slip-resistant part (6), on its side directed towards the substrate.

## Revendications

1. Bande de charnière (1) comprenant un système d'aide au montage (3) pour le montage de séparations de douche, comprenant un panneau fixe (10) disposé au niveau d'un mur et une porte ou similaire à installer au niveau du panneau fixe (10), dans laquelle le panneau fixe (10) est fixé au niveau du mur au moyen de ferrures (11, 12) et la porte peut être reliée de manière articulée au panneau fixe (10) au moyen d'une bande de charnière supérieure et inférieure (1, 1'), dans laquelle la bande de charnière (1) est constituée respectivement de deux parties de bandes, qui sont reliées de manière articulée au moyen d'un boulon d'articulation, dans laquelle la première partie de bande (2) peut être reliée au tronçon de panneau fixe et la deuxième partie de bande sert à la fixation de la porte, et un système d'aide au montage (3) est intégré au moins dans une bande de charnière (1) dans le bras d'articulation (2.1) d'une partie de bande (2), **caractérisée en ce que** le système d'aide au montage (3) dans le bras d'articulation (2.1) de la première partie de bande (2) de la bande de charnière (1) inférieure comprend une vis d'assemblage à embase (4) pouvant être ajustée en direction de la base de la séparation de douche, dans laquelle le panneau fixe (10)peut être fixé, par la pression ainsi produite de la vis d'assemblage à embase (4), sur la base.

2. Bande de charnière selon la revendication 1, **caractérisée en ce que** la vis d'assemblage à embase (4) peut être ajustée par l'intermédiaire d'un filetage (2.4) disposé dans un alésage (2.3) dans le bras d'articulation (2.1) sous le boulon d'articulation (2.2).

3. Bande de charnière selon les revendications 1 et 2, **caractérisée en ce qu'**un alésage (2.5) vertical traversant faisant office d'accès pour un outil (5) afin d'ajuster la vis d'assemblage à embase (4) disposée dans l'alésage (2.3) est prévu dans le boulon d'articulation (2.2).

4. Bande de charnière selon les revendications 1 à 3, **caractérisée en ce que** la vis d'assemblage à embase (4) est reliée, au niveau de son côté orienté en direction de la base, à une partie (6) anti-dérapante.
